# EUROPÄISCHE PATENTSCHRIFT

(11) **EP 1 568 420 B1**
(45) Veröffentlichungstag und Bekanntmachung des Hinweises auf die Patenterteilung: **15.08.2018**
(21) Anmeldenummer: 05001429.9
(22) Anmeldetag: 25.01.2005
(51) Int. Cl.: B06B 1/16, E02D 3/074

(54) **Steuerung und Steuerungsverfahren für eine Vibrationsmaschine**
Device and method for controlling a vibrating machine
Dispositif et méthode de commande pour une machine vibrante

(30) Priorität: 29.02.2004 DE 102004009841; 30.03.2004 DE 102004015589
(43) Veröffentlichungstag der Anmeldung: 31.08.2005
(73) Patentinhaber: BOMAG GmbH, 56154 Boppard (DE)
(72) Erfinder: Laugwitz, Niels, 56075 Koblenz (DE)
(74) Vertreter: Lang, Friedrich

(56) Entgegenhaltungen:
- DE-A1- 4 343 865
- JP-A- 5 321 904
- US-A- 5 797 699
- US-A1- 2004 035 104
- LIU, SHAO-JUN; ZHU, MEI-SHENG; ZHOU, JUN-FENG: "Optimal control of hydraulic position system employing high speed on/off solenoid valve", JOURNAL OF CENTRAL SOUTH UNIVERSITY OF TECHNOLOGY, Bd. 7, Nr. 1, März 2000 (2000-03), Seiten 46-48, XP002635919, DOI: 10.1007/s11771-000-0013-0

## Beschreibung

Die Erfindung betrifft eine Steuerung für eine Unwucht-Verstelleinrichtung in einer Vibrationsmaschine, insbesondere in einer Einrichtung zur Fahrtrichtungssteuerung einer Bodenverdichtungsmaschine. Die Erfindung betrifft weiterhin ein Verfahren zum Steuern einer Unwucht-Verstelleinrichtung in einer Vibrationsmaschine.

Bodenverdichtungsmaschinen weisen üblicherweise Rüttelplatten auf, die sich mit einer bestimmten Frequenz bewegen, um ein Bodenmaterial durch vertikale Stöße zu verdichten. Die Stöße werden hervorgerufen durch vertikal gerichtete Schwingungen der Rüttelplatte, die durch ein gegenläufiges Unwuchtwellenpaar erzeugt werden. Die Unwuchten rotieren dabei synchron, aber mit gegenläufiger Drehrichtung und erzeugen eine resultierende Fliehkraft in einer Schwingungsrichtung. Durch Phasenverschiebung der Unwuchten kann eine gewünschte gerichtete Schwingungsrichtung eingestellt werden, die von der vertikalen Schwingungsrichtung abweichen kann, so dass neben dem vertikal gerichteten Schwingungsanteil auch ein waagerecht gerichteter Schwingungsanteil erzeugt wird. Der waagerecht gerichtete Schwingungsanteil bewirkt eine Vorwärts- oder Rückwärtsbewegung der Bodenverdichtungsmaschine.

Aus der Druckschrift DE 101 21 383 C2 ist beispielsweise eine Steuerung für eine Unwucht-Verstelleinrichtung mit einem Vibrationserreger einer Bodenverdichtungsmaschine bekannt. Dort kann ein Verstellzylinder zum Einstellen von Phasenlagen von Unwuchten in dem Vibrationserreger mit Hilfe eines Referenzkolbens, der mit einem Schaltventil gekoppelt ist, angesteuert werden. Das Schaltventil dient zum Steuern eines Ölzuflusses von einer Druckölquelle oder eines Ölabflusses zu einem Ölrücklauf zu und aus dem Referenzkolben. Der Benutzer der Bodenverdichtungsmaschine kann das Schaltventil elektrisch oder mechanisch zwischen zwei Stellungen verstellen und ermöglicht dadurch die Bewegung des Verstellzylinders in beide Richtungen, um die Vorwärts- oder Rückwärtsbewegung der Bodenverdichtungsmaschine auszuwählen. Ein Nachteil derartiger Fahrtrichtungssteuerungen besteht darin, dass Messwertaufnehmer erforderlich sind.

Auch aus der Druckschrift DE 199 12 813 C1 ist eine Fahrtrichtungssteuerung für eine Bodenverdichtungsmaschine bekannt. Sie umfasst einen beweglichen Fahrthebel, dessen Stellungen durch einen Taster erfasst werden, der ein Schaltventil ansteuert. Das Schaltventil steuert einen Verstellzylinder in einer Schwingungserzeugungseinrichtung so an, dass dieser zwischen einer Ausgangsstellung und einer Endstellung verschoben wird. Je nach Stellung des Verstellzylinders fährt die Bodenverdichtungsvorrichtung in Vorwärts- oder Rückwärtsrichtung. Auch bei dieser Bodenverdichtungsmaschine kann lediglich eine Vorwärts- oder Rückwärtsbewegung eingestellt werden, die jeweils durch die resultierende Fliehkraft in den Endstellungen des Verstellzylinders bestimmt ist. Es besteht jedoch nicht die Möglichkeit, die Fahrtgeschwindigkeit gezielt einzustellen.

Die JP 05-321904 A ist auf eine Antriebssteuerung eines pneumatischen Zylinders gerichtet. Ziel ist es, einen pneumatischen Zylinder ruckfrei zu bewegen und die Stoppgenauigkeit eines Kolbens in einer Mittelstellung zu verbessern.

Der Fachaufsatz "Optimal control of hydraulic position system employing high-speed on/off solenoid valve" von LIU Shao-jun (et al.) beschreibt den Betrieb von Hydraulikventilen unter Anwendung einer Pulsweitenmodulations-Technologie. Ein Zusammenhang mit Vibrationsmaschinen bzw. Bodenverdichtungsmaschinen oder der Problematik von Fahrtgeschwindigkeitseinstellungen wird nicht hergestellt.

In beiden obigen Dokumenten wird eine Ist-Position eines zu regelnden Verstellkolbens mit einem Sensor erfasst und über einen Rückkopplungszweig in einen Regelkreis eingespeist. Die Pulsweitenmodulations-Technologie zum Betrieb von Steuerventilen des Verstellkolbens wird in dem Regelkreis eingesetzt, um die Position des Verstellkolbens in einem Verstellzylinder zu regeln.

Es ist Aufgabe der vorliegenden Erfindung, eine Steuerung für eine Unwucht-Verstelleinrichtung in einer Vibrationsmaschine zur Verfügung zu stellen, bei der die Fahrtgeschwindigkeit gezielt beeinflusst werden kann. Es ist weiterhin Aufgabe der vorliegenden Erfindung, ein Verfahren zum Steuern einer Unwucht-Verstelleinrichtung in einer Vibrationsmaschine vorzusehen.

Diese Aufgabe wird vorrichtungsmäßig durch eine Steuereinheit gemäß Anspruch 1 gelöst.

Verfahrensmäßig wird die Aufgabe durch ein Verfahren gemäß Anspruch 8 gelöst.

Vorteilhafte Ausgestaltungen der Erfindung sind in den abhängigen Ansprüchen angegeben.

Gemäß einem ersten Aspekt der vorliegenden Erfindung ist eine Steuerung für eine Unwucht-Verstelleinrichtung in einer Vibrationsmaschine vorgesehen. Sie weist einen Verstellzylinder auf, der hydraulisch verstellbar ist, um eine Relativstellung von gegenläufig rotierenden Unwuchten in der Vibrationsmaschine einzustellen. Es ist ein Steuerventil vorgesehen, um den Verstellzylinder so zu verstellen, dass das Vibrationsverhalten der Vibrationsmaschine, insbesondere die Schwingungsrichtung der Vibrationsmaschine, eingestellt wird. Es ist eine Steuereinheit zum Ansteuern des Steuerventils gemäß einem Pulsweitenmodulationssignal vorgesehen, um die Relativstellung der Unwuchten abhängig von dem Tastverhältnis des Pulsweitenmodulationssignals einzustellen.

Auf diese Weise wird vorteilhaft erreicht, die Stellung des Verstellzylinders der Vibrationsmaschine mit Hilfe eines Steuerventils gezielt so einzustellen, dass ein bestimmtes gewünschtes Vibrationsverhalten der Vibrationsmaschine erreicht wird. Da das Steuerventil durch Zufluss und Abfluss von Hydraulikflüssigkeit mit einem bestimmten Flüssigkeitsstrom lediglich geeignet ist, die Verstellzylinder je nach Ventilstellung jeweils in eine Richtung bis zu einer jeweiligen Endposition zu bewegen, ist mit Hilfe des Steuerventils keine kontinuierliche Einstellung des Verstellzylinders möglich. Erfindungsgemäß ist nun vorgesehen, das Steuerventil gemäß einem Pulsweitenmodulationssignal anzusteuern. Ein Pulsweitenmodulationssignal ist periodisch und weist innerhalb der Periode zwei Zustände auf, nämlich einen ersten Zustand und einen zweiten Zustand. Das Verhältnis der Zeitdauer, während der erste Zustand eingenommen ist, zur Periodendauer stellt das Tastverhältnis dar. Das Pulsweitenmodulationssignal bewirkt beim Ansteuern des Steuerventils, dass sich der Verstellzylinder während des ersten Zustands in die Richtung der ersten Endposition und während des zweiten Zustands in Richtung der zweiten Endposition bewegt. Der Verstellzylinder nimmt die jeweilige Endposition nicht unmittelbar ein, sondern verfährt zu dieser während einer bestimmten Zeitdauer. Ändert sich der Zustand des Steuerventils gemäß einem Zustandswechsel des Pulsweitenmodulations-Signals so ändert der Verstellzylinder auch dann die Richtung des Verfahrens, wenn die zuvor angestrebte Endposition noch nicht erreicht wurde. Die Schwingungsrichtung der Vibrationsmaschine stellt sich durch den ständigen Wechsel der Position des Verstellzylinders auf einen Mittelwert ein.

Durch das Umschalten des Steuerventils gemäß dem Pulsweitenmodulationssignal ist es also möglich, den Verstellzylinder während der Periodendauer zwischen zwei Positionen hin und her zu bewegen. Dadurch ergibt sich die Fahrtgeschwindigkeit der Verdichtungsmaschine aus dem Mittelwert der durch die jeweiligen Stellungen des Verstellzylinders ergebenden Fahrtgeschwindigkeiten. Es kann somit die Fahrtgeschwindigkeit gegenüber der den Endpositionen des Verstellzylinders entsprechenden Fahrtgeschwindigkeit reduziert werden, indem der effektive Neigungswinkel der Schwingungsrichtung bezüglich der vertikalen Schwingungsrichtung reduziert wird.

Die Steuereinheit kann so mit dem Steuerventil verbunden sein, um den Verstellzylinder gemäß einem ersten Pegel des Pulsweitenmodulationssignals anzusteuern, so dass die Relativstellung der Unwuchten in Richtung einer ersten festgelegten Endposition verstellt werden und um den Verstellzylinder gemäß einem zweiten Pegel des Pulsweitenmodulationssignals anzusteuern, so dass die Relativstellung der Unwuchten in Richtung einer zweiten festgelegten Endposition verstellt werden.

Insbesondere kann vorgesehen sein, dass das Pulsweitenmodulationssignal während einer Periodendauer für eine erste Zeitdauer den ersten Pegel und für eine zweite Zeitdauer den zweiten Pegel einnimmt. Dabei entspricht die Summe der ersten und der zweiten Zeitdauer der Periodendauer des Pulsweitenmodulationssignals.

Bei einer zweckmäßigen Ausführungsform ist das Steuerventil mit Bezug auf den Verstellzylinder so ausgelegt, dass der Verstellzylinder bei einem Tastverhältnis des Pulsweitenmodulationssignals von 50 % und einer vorbestimmten Periodendauer vollständig zwischen der ersten und zweiten Endposition verfahrbar ist.

Gemäß einer weiteren Ausführungsform kann die Steuereinheit mit einer Eingabeeinheit verbunden sein, um das Pulsweitenmodulationssignal abhängig von einer Benutzervorgabe einzustellen. Die Eingabeeinheit ist vorzugsweise an der Vibrationsmaschine so eingerichtet, dass ein Benutzer die Fahrtgeschwindigkeit über die Eingabeeinheit im laufenden Betrieb steuern kann.

Gemäß einem weiteren Aspekt der vorliegenden Erfindung ist eine Bodenverdichtungsmaschine mit einer erfindungsgemäßen Steuerung vorgesehen, die eine Rüttelplatte aufweist, die mit Unwuchten so gekoppelt ist, um abhängig von der Relativstellung der Unwuchten eine Vorwärts- oder Rückwärtsbewegung zu bewirken.

Gemäß einem weiteren Aspekt der vorliegenden Erfindung ist ein Verfahren zum Steuern einer Unwucht-Verstelleinrichtung in einer Vibrationsmaschine vorgesehen. Die Relativstellung von gegenläufig rotierenden Unwuchten in der Vibrationsmaschine wird so gewählt, dass das Vibrationsverhalten der Vibrationsmaschine eingestellt werden kann. Die Relativstellung der Unwuchten wird abhängig von einem Pulsweitenmodulationssignal gesteuert. Insbesondere wird die Relativstellung der Unwuchten abhängig von einem Pulsweitenmodulationssignal gesteuert. Insbesondere wird die Relativstellung der Unwuchten abhängig von dem Tastverhältnis des Pulsweitenmodulationssignals eingestellt.

Es kann vorgesehen sein, dass die Relativstellung der Unwuchten bei einem ersten Pegel des Pulsweitenmodulationssignals in Richtung einer ersten festgelegten Endposition verstellt wird und dass die Relativstellung der Unwuchten in Richtung einer zweiten festgelegten Endposition bei einem zweiten Pegel des Pulsweitenmodulationssignals verstellt wird.

Gemäß einer zweckmäßigen Ausführungsform kann die Relativstellung der Unwuchten bei einem Tastverhältnis von 50 % und bei einer vorbestimmten Periodendauer sich vollständig von der ersten in die zweite Endposition ändern.

Die Relativstellung kann sich bei einem vom 50 % verschiedenen Tastverhältnis und der vorbestimmten Periodendauer zumindest teilweise in Richtung einer der festgelegten Endpositionen ändern, ohne diese während der ersten Zeitdauer für den ersten Pegel bzw. der zweiten Zeitdauer für den zweiten Pegel zu erreichen. Dadurch ergibt sich, dass sich während der Periodendauer die Relativstellung der Unwucht von einer Anschlagsposition in Richtung jeweils einer anderen Anschlagsposition bewegt und nach Ablauf der jeweiligen ersten oder zweiten Zeitdauer sich von der dann erreichten Zwischenposition wieder in die Anschlagsposition zurück bewegt. Dadurch befindet sich der Verstellzylinder nicht während der gesamten Zeitdauer in der Anschlagsposition, so dass sich im Mittel der Neigungswinkel der Schwingungsrichtung in Richtung der vertikalen Schwingungsrichtung verringert.

Bevorzugte Ausführungsformen der Erfindung werden im Folgenden anhand der beigefügten Zeichnungen näher erläutert. Es zeigen schematisch:

- Fig. 1: eine Veranschaulichung der Fahrrichtungssteuerung einer Unwucht-Verstelleinrichtung;
- Fig. 2 bis 7: jeweils eine schematische Darstellung einer Steuerung für eine Verdichtungsmaschine mit einer Rüttelplatte; und
- Fig. 8, 9: Verläufe der Kolbenausschläge eines Verstellzylinders in Abhängigkeit von einem Pulsweitenmodulations-Signal.

In Fig. 1 ist schematisch die Erzeugung einer Vorwärts- und Rückwärtsbewegung einer Vibrationsmaschine, insbesondere einer Bodenverdichtungsmaschine mit einer Rüttelplatte dargestellt. Die Rüttelplatte wird durch rotierende Unwuchtmassen 2 in Schwingung versetzt, die eine zueinander gegenläufige Drehrichtung aufweisen. Je nach Phasenlage der Unwuchtmassen 2 zueinander wird eine resultierende Fliehkraft F der Unwuchtmassen 2 erzeugt. Bei Standvibration wirkt die resultierende Fliehkraft F in senkrechter Richtung. Bei der Vorwärts- und Rückwärtsbewegung der Vibrationsmaschine ist die resultierende Fliehkraft F gegen die Senkrechte in einem Neigungswinkel geneigt, so dass neben der senkrechten Schwingungskomponente der resultierenden Fliehkraft F auch eine waagerechte Schwingungskomponente wirkt, die eine Fahrtbewegung der Vibrationsmaschine hervorruft.

Gemäß Fig. 1 bewegen sich zwei Unwuchtwellen 1 mit den als Punkt dargestellten Unwuchtmassen 2 gegenläufig. Die Unwuchtmassen 2 sind zur Erzeugung phasenverschobener Fliehkräfte winkelversetzt auf den Unwuchtwellen 1 angeordnet, so dass je nach Relativstellung der jeweiligen Unwuchten zueinander die resultierende Fliehkraft F mehr oder weniger gegenüber der Senkrechten geneigt ist.

In Fig. 1 sind die resultierenden Fliehkräfte bei verschiedenen Relativlagen der Unwuchtmassen 2 dargestellt. Man erkennt, dass die resultierende Fliehkraft abhängig von den Relativlagen der Unwuchtmassen 2 zu der Vertikalen geneigt sein kann, wobei eine Bewegung in Richtung des waagerechten Anteils der resultierenden Fliehkraft bewirkt wird.

Die Unwuchtwellen 1 sind durch ein formschlüssiges Kraftübertragungsmittel drehfest miteinander gekoppelt, so dass die Drehrichtungen und Phasenzuordnungen sichergestellt sind. Mit Hilfe eines Verstellzylinders kann die Relativstellung der Unwuchtmassen 2 auf den Unwuchtwellen 1 zueinander eingestellt werden, wie beispielsweise in der DE 199 12 813 C1 ausführlich beschrieben ist.

Üblicherweise kann die Fahrtgeschwindigkeit der Vibrationsmaschine vom Benutzer nicht gezielt eingestellt werden, da die Kolbenposition nicht erkennbar ist. Da die Fahrtgeschwindigkeit von Bodenverdichtungsmaschinen durch den Grad der Neigung der resultierenden Fliehkraft der Unwuchtwellen 1 bestimmt wird, verringert sich jedoch die vertikale Amplitude der Schwingung mit zunehmender Fahrtgeschwindigkeit. Auf sehr weichem Untergrund kann es dazu kommen, dass bei maximaler Neigung der resultierenden Fliehkraft die verbleibende vertikale Amplitude für ein Abheben der Grundplatte nicht mehr ausreicht. Wenn die Rüttelplatte jedoch nicht abheben kann, ist keine Fahrtbewegung möglich. Könnte man in dieser Situation den Neigungswinkel der resultierenden Fliehkraft in Richtung der vertikalen Amplitude reduzieren, könnte wieder eine Fahrtbewegung erreicht werden, da der Anteil der vertikalen Amplitude sich vergrößern würde.

In den Fig. 2 bis 7 ist jeweils schematisch eine Steuerung für einen hydraulischen Verstellzylinder 4 zum Einstellen der Relativstellung von Unwuchtmassen 2 in einer Bodenverdichtungsmaschine zu aufeinanderfolgenden Zeiten t0 bis t5 dargestellt. Je nach Verstellung des Kolbens 3 fährt die Maschine im Vorwärts- oder Rückwärtsgang. Der Einfachheit halber ist die Mechanik, mit welcher der Verstellzylinder 4 mit den Unwuchtwellen 1 und den Unwuchtmassen 2 gekoppelt ist, nicht dargestellt. Der Verstellzylinder 4 liegt in einem offenen Ölkreislauf mit einer Verstellpumpe 6, die einen Ölvolumenstrom zur Verfügung stellt, und ist über ein Steuerventil 5 ansteuerbar, das hier als Wegeventil ausgebildet ist. Die Verstellpumpe 6 entnimmt den Förderstrom 7 aus einem Tank 8, in welchen der Rückfluss 9 zurück geführt wird. Der Volumenstrom ist möglichst gleich und konstant.

In einer ersten Schaltstellung des Steuerventils 5 gemäß Fig. 2 bis 4 ist der Kolben 3 auf der der Kolbenstange 11 abgewandten Seite mit dem Förderstrom 7 beaufschlagt. Die Seite mit der Kolbenstange 11 ist mit dem Rückfluss 9 verbunden. Der Kolben 3 wird damit aus seinem ersten Endanschlag (Ausgangsposition) gemäß Fig. 2 bis zu seinem zweiten Endanschlag gemäß Fig. 4 verschoben. In einer zweiten Schaltstellung gemäß Fig. 5 bis 7 sind die Verbindungen gekreuzt, so dass sich der Kolben 3 von der zweiten Endposition in seine Ausgangsposition zurück bewegt.

Zu den in den Figuren 2 bis 7 wiedergegebenen Kolbenpositionen ist ein erstes Weg/Zeitdiagramme in Fig. 8 dargestellt. Fig. 8 zeigt die Abhängigkeit des Kolbenwegs in Abhängigkeit von einem Pulsweitenmodulations-Signal (PwM-Signal) mit einem Puls-Pausenverhältnis von 50%. In Fig. 9 ist ein zweites Weg/Zeitdiagramme bei einem Puls-Pausenverhältnis von 80% dargestellt.

Das Steuerventil 5 wird von einer Steuereinheit 10 mit einem Steuersignal so angesteuert, dass es gemäß einem ersten Pegel des Steuersignals in die erste Schaltstellung und gemäß einem zweiten Pegel des Steuersignals in die zweite Schaltstellung eingestellt wird.

Die Steuereinheit 10 ist mit einer Eingabeeinrichtung verbunden, durch die ein Bediener der Bodenverdichtungsmaschine die gewünschte Fahrtbewegung im Wesentlichen stufenlos oder in mehreren Stufen gemäß einem Vorgabewert einstellen kann.

Die Steuereinheit 10 generiert aus dem Vorgabewert ein Pulsweitenmodulationssignal, das dem Steuerventil 5 zur Verfügung gestellt wird. Das Pulsweitenmodulationssignal ist periodisch und liegt während einer ersten Zeitdauer auf dem ersten Signalpegel und während einer zweiten Zeitdauer auf dem zweiten Signalpegel. Die Summe der ersten und zweiten Zeitdauer entspricht der Periodendauer. Das Tastverhältnis gibt das Verhältnis zwischen der Zeitdauer des ersten Signalpegels zur Periodendauer und das Puls-Pausen-Verhältnis gibt das Verhältnis der ersten Zeitdauer zur zweiten Zeitdauer an.

Das Pulsweitenmodulationssignal dient dazu, das Steuerventils 5 anzusteuern und dadurch den Kolben des Verstellzylinders 4 hin- und her zu bewegen.

Die Periodendauer des Pulsweitenmodulations-Signal ist vorzugsweise so gewählt, dass bei einem Tastverhältnis von 50% der erste Signalpegel ausreicht, um den Kolben vollständig von der zweiten Endposition in die erste Endposition zu bewegen. Z.B. kann die Periodedauer zwischen 0,5 und 2 Sekunden, insbesondere 1 Sekunde betragen. Auch andere Wert für die Periodendauer sind möglich.

Wie in Fig. 8 gezeigt, ist das Hydrauliksystem so ausgelegt, dass der Kolben des Verstellzylinders 4 bei dem Tastverhältnis (Puls/ Pausenverhältnis) von 50% zwischen der ersten und zweiten Endposition hin und her bewegt wird. Dies entspricht der Standvibration, da sich die waagerechten Anteile der resultierenden Fliehkräfte im Mittel gegeneinander aufheben und somit keine Fahrtbewegung erreicht wird.

Zur Zeit t0 wird eine Vorwärtsbewegung des Kolbens 3 aus der rückwärtigen Ausgangsposition gestartet (Fig. 2). Zur Zeit t1 befindet er sich in der Vorwärtsbewegung (Fig.3). Zur Zeit t2 hat er seine zweite Endposition erreicht (Fig. 4). Zur Zeit t3 schaltete das Steuerventil 5 um (Fig. 5) und der Kolben 3 bewegt sich zur Zeit t4 zurück (Fig. 6) bis zur Ausgangsposition zur Zeit t5 (Fig. 7).

Ändert man das Tastverhältnis gemäß Fig. 9 auf ca. 80 %, dann verbleibt der Kolben des Verstellzylinders die meiste Zeit (80% der Periodendauer) in der ersten Endposition. Nur während 20% der Periodendauer bewegt sich der Kolben ab Zeitpunkt t7 und t9 in Richtung der zweiten Endposition. Die Endposition wird jedoch nicht erreicht, sondern die Bewegung kehrt sich zum Zeitpunkt t6 und t8 während des Verfahrens von der ersten zur zweiten Endposition wieder um, und der Kolben befindet sich danach wieder in der ersten Endposition. Im zeitlichen Mittel befindet sich der Kolben also kurz vor der ersten Endposition. Da für den Betrieb der Bodenverdichtungsmaschine nur das zeitliche Mittel der Kolbenposition von Interesse ist, reicht diese Art der Steuerung für die Fahrtgeschwindigkeit aus. Ein Sensor und dergleichen zur Kontrolle der Kolbenposition ist nicht erforderlich, da der Bewegungsverlauf des Kolbens durch die Endpositionen begrenzt wird, und der Verstellzylinder somit bei jedem Zyklus wieder auf eine definierte Position verfahren wird.

## Patentansprüche

1. Steuerung für eine Unwucht-Verstelleinrichtung in einer Vibrationsmaschine, insbesondere in einer Bodenverdichtungsmaschine,
- mit einem Verstellzylinder, der hydraulisch verstellbar ist, um eine Relativstellung von gegenläufig rotierenden Unwuchten in der Vibrationsmaschine einzustellen, und
- mit einem Steuerventil, um den Verstellzylinder so zu verstellen, dass das Vibrationsverhalten der Vibrationsmaschine eingestellt wird,
**gekennzeichnet durch**
eine Steuereinheit zum Ansteuern des Steuerventils mittels eines Pulsweitenmodulations-Signal, um die Relativstellung der Unwuchten abhängig von dem Tastverhältnis des Pulsweitenmodulationssignals einzustellen, indem der Verstellzylinder während einer Periodendauer des Pulsweitenmodulationssignals abhängig vom Zustand des Pulsweitenmodulationssignals hin und her bewegt wird.

2. Steuerung nach Anspruch 1,
**dadurch gekennzeichnet,**
**dass** die Steuereinheit mit dem Steuerventil verbunden ist, um den Verstellzylinder gemäß einem ersten Pegel des Pulsweitenmodulationssignals so anzusteuern, dass die Relativstellung der Unwuchten in Richtung einer ersten festgelegten Position verstellt werden, und um den Verstellzylinder gemäß einem zweiten Pegel des Pulsweitenmodulationssignals so anzusteuern, dass die Relativstellung der Unwuchten in Richtung einer zweiten festgelegten Position verstellt werden.

3. Steuerung nach Anspruch 2,
**dadurch gekennzeichnet,**
**dass** das Pulsweitenmodulationssignal während einer Periodendauer für eine erste Zeitdauer den ersten Pegel und für eine zweite Zeitdauer den zweiten Pegel einnimmt.

4. Steuerung nach Anspruch 3,
**dadurch gekennzeichnet,**
**dass** das Hydrauliksystem mit Bezug auf den Verstellzylinder so ausgelegt ist, dass der Verstellzylinder bei einem Tastverhältnis von 50% und einer vorbestimmten Periodendauer vollständig zwischen der ersten und der zweiten Position verfahrbar ist.

5. Steuerung nach Anspruch 3 oder 4,
**dadurch gekennzeichnet,**
**dass** das Hydrauliksystem mit Bezug auf den Verstellzylinder so ausgelegt ist, dass der Verstellzylinder bei einem von 50% verschiedenen Tastverhältnis und einer vorbestimmten Periodendauer zumindest teilweise in Richtung einer der festgelegten Positionen verfahrbar ist.

6. Steuerung nach einem der Ansprüche 1 bis 5,
**dadurch gekennzeichnet,**
**dass** die Steuereinheit so gestaltet ist, dass das Pulsweitenmodulations-Signal abhängig von einer Benutzervorgabe eingestellt werden kann.

7. Bodenverdichtungsmaschine mit einer Steuerung nach einem der Ansprüche 1 bis 6, wobei eine Rüttelplatte vorgesehen ist, die mit Unwuchten so gekoppelt ist, um abhängig von der Relativstellung der Unwuchten eine Vorwärts- oder Rückwärtsbewegung zu bewirken.

8. Verfahren zum Steuern einer Unwucht-Verstelleinrichtung in einer Vibrationsmaschine, insbesondere in einer Bodenverdichtungsmaschine,
wobei die Relativstellung von gegenläufig rotierenden Unwuchten in der Vibrationsmaschine gewählt wird, um das Vibrationsverhalten der Vibrationsmaschine einzustellen,
**dadurch gekennzeichnet,**
**dass** die Relativstellung der Unwuchten abhängig von dem Tastverhältnis eines Pulsweitenmodulations-Signals eingestellt wird, indem der Verstellzylinder während einer Periodendauer des Pulsweitenmodulationssignals abhängig vom Zustand des Pulsweitenmodulationssignals hin und her bewegt wird.

9. Verfahren nach Anspruch 8,
**dadurch gekennzeichnet,**
**dass** die Relativstellung der Unwuchten abhängig von dem Tastverhältnis des Pulsweitenmodulationssignals eingestellt wird.

10. Verfahren nach Anspruch 8,
**dadurch gekennzeichnet,**
**dass** die Relativstellung der Unwuchten in Richtung einer ersten festgelegten Position bei einem ersten Pegel des Pulsweitenmodulationssignals verstellt wird, und dass die Relativ-stellung der Unwuchten in Richtung einer zweiten festgelegten Position bei einem zweiten Pegel des Pulsweitenmodulationssignals verstellt wird.

11. Verfahren nach Anspruch 10,
**dadurch gekennzeichnet,**
**dass** das Pulsweitenmodulationssignal während einer Periodendauer für eine erste Zeitdauer den ersten Pegel und für eine zweite Zeitdauer den zweiten Pegel einnimmt.

12. Verfahren nach Anspruch 11,
**dadurch gekennzeichnet,**
**dass** die Relativstellung der Unwuchten bei einem Tastverhältnis von 50% und bei einer vorbestimmten Periodendauer sich vollständig von der ersten in die zweite Position ändert.

13. Verfahren nach Anspruch 11 oder 12,
**dadurch gekennzeichnet,**
**dass** sich die Relativstellung bei einem von 50% verschiedenen Tastverhältnis und einer vorbestimmten Periodendauer zumindest teilweise in Richtung einer der festgelegten Positionen ändert.

## Claims

1. A control unit for an unbalanced mass adjusting device in a vibration machine, in particular in a ground compaction machine,
- with an adjusting cylinder that is hydraulically adjustable for setting a relative position of unbalanced masses rotating in opposite directions in the vibration machine, and
- with a control valve for adjusting the adjusting cylinder so as to set the vibration behaviour of the vibration machine,
**characterized by**
a control unit for controlling the control valve by means of a pulse width modulation signal in order to set the relative position of the unbalanced masses as a function of the duty cycle of the pulse width modulation signal by moving the adjusting cylinder back and forth during the period duration of the pulse width modulation signal depending on the state of the pulse width modulation signal.

2. A control unit according to claim 1,
**characterized in that**
the control unit is connected to the control valve in order to control the adjusting cylinder according to a first level of the pulse width modulation signal in such a way that the relative position of the unbalanced masses is adjusted in the direction of a first defined position and in order to control the adjusting cylinder according to a second level of the pulse width modulation signal in such a way that the relative position of the unbalanced masses is adjusted in the direction of a second defined position.

3. A control unit according to claim 2,
**characterized in that**
the pulse width modulation signal assumes a first level for a first duration during a period duration and a second level for a second duration.

4. A control unit according to claim 3,
**characterized in that**
the hydraulic system is designed with respect to the adjusting cylinder in such a way that the adjusting cylinder is completely adjustable between the first position and the second position at a duty cycle of 50% and a predetermined period duration.

5. A control unit according to claim 3 or 4,
**characterized in that**
the hydraulic system is designed with respect to the adjusting cylinder in such a way that the adjusting cylinder can be adjusted at least partially in the direction of one of the defined positions at a duty cycle different from 50% and a predetermined period duration.

6. A control unit according to claims 1 to 5,
**characterized in that**
the control unit is designed in such a way that the pulse width modulation signal can be set as a function of a user specification.

7. A ground compaction machine with a control unit according to any one of claims 1 to 6, wherein a vibrating plate is provided that is connected to unbalanced masses in such a way that it causes a forward or reverse movement depending on the relative position of the unbalanced masses.

8. A method for controlling an unbalanced mass adjusting device in a vibration machine, in particular in a ground compaction machine, wherein the relative position of unbalanced masses rotating in opposite directions in the vibration machine is selected in order to set the vibration behaviour of the vibration machine,
**characterized in that**
the relative position of the unbalanced masses is set as a function of the duty cycle of a pulse width modulation signal by moving the adjusting cylinder back and forth during the period duration of the pulse width modulation signal depending on the state of the pulse width modulation signal.

9. A method according to claim 8,
**characterized in that**
the relative position of the unbalanced masses is adjusted as a function of the duty cycle of the pulse width modulation signal.

10. A method according to claim 8,
**characterized in that**
the relative position of the unbalanced masses is adjusted in the direction of a first defined position at a first level of the pulse width modulation signal and **in that** the relative position of the unbalanced masses is adjusted in the direction of a second defined position at a second level of the pulse width modulation signal.

11. A method according to claim 10,
**characterized in that**
the pulse width modulation signal assumes the first level for a first duration during a period duration and the second level for a second duration.

12. A method according to claim 11,
**characterized in that**
the relative position of the unbalanced masses changes completely from the first position to the second position at a duty cycle of 50% and at a predetermined period duration.

13. A method according to claim 11 or 12,
**characterized in that**
the relative position changes at least partially in the direction of one of the defined positions at a duty cycle different from 50% and a predetermined period duration.

## Revendications

1. Unité de commande pour un dispositif de réglage de balourds dans un engin vibrant, en particulier dans un engin de compactage du sol,
- avec un cylindre de réglage qui est réglable hydrauliquement pour fixer une position relative de balourds tournant dans des directions opposées dans l'engin vibrant, et
- avec une vanne de commande pour régler le cylindre de réglage afin de régler le comportement vibratoire de l'engin vibrant,
***caractérisée par***
une unité de commande pour commander la vanne de commande au moyen d'un signal de modulation d'impulsions en largeur de manière à régler la position relative des balourds en fonction du cycle de fonctionnement du signal de modulation d'impulsions en largeur par le déplacement du cylindre de réglage selon un va-et-vient pendant la durée de la période du signal de modulation d'impulsions en largeur en fonction de l'état du signal de modulation d'impulsions en largeur.

2. Unité de commande selon la revendication 1,
***caractérisée en ce que***
l'unité de commande est connectée à la vanne de commande de manière à commander le réglage du cylindre selon un premier niveau du signal de modulation d'impulsions en largeur d'une façon telle que la position relative des balourds soit réglée dans la direction d'une première position définie et de manière à commander le cylindre de réglage selon un second niveau du signal de modulation d'impulsions en largeur d'une façon telle que la position relative des balourds soit réglée dans la direction d'une seconde position définie.

3. Unité de commande selon la revendication 2,
***caractérisée en ce que***
le signal de modulation d'impulsions en largeur adopte un premier niveau pendant une première durée et un second niveau pendant une seconde durée.

4. Unité de commande selon la revendication 3,
***caractérisée en ce que***
le système hydraulique est conçu par rapport au cylindre de réglage d'une manière telle que le cylindre de réglage soit totalement réglable entre la première position et la seconde position pour un cycle de fonctionnement de 50 % et une durée de période prédéterminée.

5. Unité de commande selon la revendication 3 ou 4,
***caractérisée en ce que***
le système hydraulique est conçu par rapport au cylindre de réglage d'une manière telle que le cylindre de réglage puisse être réglé au moins partiellement dans la direction de l'une des positions définies pour un cycle de fonctionnement différent de 50 % et une durée de période prédéterminée.

6. Unité de commande selon l'une quelconque des revendications 1 à 5,
***caractérisée en ce que***
l'unité de commande est conçue d'une manière telle que le signal de modulation d'impulsions en largeur puisse être fixé en fonction d'une spécification de l'utilisateur.

7. Engin de compactage du sol avec une unité de commande selon l'une quelconque des revendications 1 à 6,
dans lequel une plaque vibrante est prévue, qui est connectée aux balourds d'une manière telle qu'elle provoque un mouvement vers l'avant ou inverse en fonction de la position relative des balourds.

8. Procédé de commande d'un dispositif de réglage de balourds dans un engin vibrant, en particulier dans un engin de compactage du sol, dans lequel la position relative des balourds tournant dans des directions opposées dans l'engin vibrant est choisie de manière à fixer le comportement vibratoire de l'engin vibrant,
***caractérisé en ce que***
la position relative des balourds est fixée en fonction du cycle de fonctionnement d'un signal de modulation d'impulsions en largeur par le déplacement du cylindre de réglage selon un va-et-vient pendant la durée de la période du signal de modulation d'impulsions en largeur en fonction de l'état du signal de modulation d'impulsions en largeur.

9. Procédé selon la revendication 8,
***caractérisé en ce que***
la position relative des balourds est réglée en fonction du cycle de fonctionnement du signal de modulation d'impulsions en largeur.

10. Procédé selon la revendication 8,
***caractérisé en ce que***
la position relative des balourds est réglée dans la direction d'une première position définie à un premier niveau du signal de modulation d'impulsions en largeur et ***en ce que*** la position relative des balourds est réglée dans la direction d'une seconde position définie à un second niveau du signal de modulation d'impulsions en largeur.

11. Procédé selon la revendication 10,
***caractérisé en ce que***
le signal de modulation d'impulsions en largeur adopte le premier niveau pendant une première durée pendant une durée de période et un second niveau pendant une seconde durée.

12. Procédé selon la revendication 11,
***caractérisé en ce que***
la position relative des balourds change complètement de la première position à la seconde position pour un cycle de fonctionnement de 50 % et une durée de période prédéterminée.

13. Procédé selon la revendication 11 ou 12,
***caractérisé en ce que***
la position relative des balourds change au moins partiellement dans la direction de l'une des positions définies pour un cycle de fonctionnement différent de 50 % et une durée de période prédéterminée.
